# EUROPÄISCHE PATENTSCHRIFT

(11) **EP 1 498 678 B1**
(45) Veröffentlichungstag und Bekanntmachung des Hinweises auf die Patenterteilung: **06.09.2006**
(21) Anmeldenummer: 03015944.6
(22) Anmeldetag: 12.07.2003
(51) Int. Cl.: F28D 7/16, F28F 27/02

(54) **Wärmetauscher mit einem Bypassrohr**
Heat exchanger with a bypass tube
Echangeur de chaleur avec un tuyau bypass

(43) Veröffentlichungstag der Anmeldung: 19.01.2005
(73) Patentinhaber: Borsig GmbH, 13507 Berlin (DE)
(72) Erfinder: Fix, Michael, 10437 Berlin (DE); Nassauer, Konrad, 13469 Berlin (DE)
(74) Vertreter: Radünz, Ingo

(56) Entgegenhaltungen:
- GB-A- 2 036 287
- US-A- 2 670 933
- US-A- 4 993 367

## Beschreibung

Die Erfindung betrifft einen Wärmetauscher mit einem Bypassrohr zur Kühlung von heißen Gasen aus petrochemischen Anlagen durch verdampfendes Wasser mit den Merkmalen des Obergriffes des Anspruches 1.

Aus der EP-B-0 356 648 ist ein Wärmetauscher zur Kühlung heißer Gase aus petrochemischen Anlagen, wie Ammoniak-, Wasserstoffoder Methanolerzeugungsanlagen oder Kohlevergasungsanlagen, mit Hilfe von verdampfendem Wasser bekannt. Um bei einem solchen Wärmetauscher die Gasaustrittstemperatur am Gasaustrittsstutzen konstant zu halten, ist parallel zu den Wärmetauscherrohren ein Bypassrohr angeordnet, in das ein Verschlussorgan eingreift. Je nach der Stellung des Verschlussorgans gelangt eine bestimmte Teilmenge des zu kühlenden Gases ungekühlt durch das Bypassrohr in die Gasaustrittskammer und vermischt sich dort innerhalb eines Mischrohres mit dem gekühlten Gas. Das Verschlussorgan des bekannten Wärmetauschers besteht entweder aus einer Steuerplatte, die entweder schwenkbar oder über eine nach außen geführte Stange axial verschiebbar ist. Die in dem Gasstrom liegende Steuerplatte unterliegt - bedingt durch die Art der Prozessgase - einer Korrosion wie durch Aufkohlung, Entkohlung oder andere Abtragungsprozesse.

Der Erfindung liegt die Aufgabe zugrunde, das Verschlussorgan so zu gestalten und in dem Wärmetauscher anzuordnen, dass eine Korrosion an dem Verschlussorgan nicht auftritt.

Die Aufgabe wird bei einem gattungsgemäßen Verschlussorgan erfindungsgemäß durch die kennzeichnenden Merkmale des Anspruches 1 gelöst. Vorteilhafte Ausgestaltungen der Erfindung sind Gegenstand der Unteransprüche.

Der als Verschlussorgan dienende Kolben ist in der angegebenen Weise gekühlt. Dadurch wird erreicht, dass die Metalltemperatur des Kolbens außerhalb des Temperaturbereiches liegt, in dem eine prozessgasbedingte Korrosion wie durch Aufkohlung, Entkohlung oder andere korrosive Abtragungsprozesse auftreten können.

Ein Ausführungsbeispiel der Erfindung ist in der Zeichnung dargestellt und wird im Folgenden näher erläutert. Es zeigen:
- Fig. 1: einen Längsschnitt durch einen Wärmetauscher mit einem Verschlussorgan in halb geöffneter Stellung,
- Fig. 2: die Austrittskammer des Wärmetauschers mit einem Verschlussorgan in geschlossener Stellung
- Fig. 3: die Austrittskammer des Wärmetauschers mit einem Verschlussorgan in geöffneter Stellung und
- Fig. 4: den Längsschnitt durch das Verschlussorgan des Wärmetauschers.

Der dargestellte Wärmetauscher dient zur Kühlung von heißen Gasen aus einer petrochemischen Anlage. Der Wärmetauscher enthält innerhalb eines äußeren Mantels 1 ein Rohrbündel aus geraden Wärmetauscherrohren 2, deren Enden in je einem Rohrboden 3, 4 gehalten sind. Zu beiden Enden des Rohrbündels schließen sich an die Rohrböden 3, 4 eine Eintrittskammer 5 und eine Austrittskammer 6 an, die mit einem Eintrittsstutzen 7 oder einem Austrittsstutzen 8 für die Zuführung des zu kühlenden Gases oder die Abführung des gekühlten Gases versehen sind.

Der von den Rohrböden 3, 4 und dem Mantel 1 umschlossene Raum ist mit einem Stutzen 9 zur Zuführung und mit einem Stutzen 10 zur Abführung eines Wärmeaustauschmediums versehen. Als Wärmeaustauschmedium wird verdampfendes Wasser verwendet.

Etwa mittig und parallel zu den Wärmetauscherrohren 2 ist durch den Wärmetauscher ein Bypassrohr 11 geführt. Das Bypassrohr 11 durchdringt die Rohrböden 3, 4 und verbindet die Eintrittskammer 5 mit der Austrittskammer 6. Das Bypassrohr 11 hat einen größeren Querschnitt als die Wärmetauscherrohre 2.

Das austrittsseitige Ende des Bypassrohres 11 ragt in die Austrittskammer 6 hinein und ist dort mit einem zylindrischen Führungsrohr 12 verbunden, das senkrecht zur Längsachse des Bypassrohres 11 verläuft. Das Führungsrohr 12 ist koaxial zu dem Austrittsstutzen 8 angeordnet, wobei zwischen dem Austrittsende des Führungsrohres 12 und dem Eintrittsende des Austrittsstutzens 8 ein axialer Abstand vorhanden ist.

Innerhalb des senkrecht zur Längsachse des Bypassrohres 11 verlaufenden Führungsrohres 12 ist ein Kolben 13 axial verschiebbar angeordnet, der als Verschlussorgan für das Bypassrohr 11 dient. An dem Kolben 13 ist eine rückwärtige Betätigungsstange 14 befestigt, die durch die Wand der Austrittskammer 6 nach außerhalb des Wärmetauschers geführt und dort mit einem nicht gezeigten Stellantrieb versehen ist.

Der Kolben 13 ist als doppelwandiger Hohlzylinder ausgebildet, in dessen Innenraum ein Kern 16 aus einer keramischen feuerfesten Masse angeordnet ist. Durch die Doppelwand 15 des Kolbens 13 sind mäanderförmig Kühlkanäle 23 hindurchgeführt, die von einem Kühlmittel durchflossen sind. Die Kühlkanäle 23 sind an eine Zuführungsleitung 24 angeschlossen, die in der Betätigungsstange 14 angeordnet und außerhalb der Austrittskammer 6 mit einem Kühlmediumeintritt 25 versehen ist.

Die Kühlkanäle enden in einem Kühlmediumaustritt 26, der in die Austrittskammer 6 mündet.

Ein zylindrischer Schieber 17 ist über einen Kragarm 18 mit der Betätigungsstange 14 verbunden. Der Innendurchmesser des zylindrischen Schiebers 17 ist um so viel größer als der Außendurchmesser des Austrittsstutzens 8, dass der zylindrische Schieber gerade über den Austrittsstutzen gleiten kann. Der zylindrische Schieber 17 ist innerhalb der Austrittskammer 6 so angeordnet, dass er den Austrittsstutzen 8 übergreifen kann.

Ist der Außendurchmesser des Führungsrohres 12 kleiner als der des Austrittstutzens 8, so ist - wie in der Zeichnung dargestellt - das Führungsrohr 12 von einer ringförmigen, radial zum Führungsrohr 12 ausgerichteten Platte 19 umgeben, deren Außendurchmesser etwa gleich dem Innendurchmesser des zylindrischen Schiebers 17 ist, so dass der zylindrische Schieber 17 über die Platte 19 gleiten kann. Die Höhe des zylindrischen Schiebers 17 ist etwas größer als der Abstand der ringförmigen Platte 19 von der Oberkante des Austrittsstutzens 8, aber kleiner als die in die Austrittskammer 6 hineinragende Höhe des Austrittsstutzen 8.

Der durch den Eintrittsstutzen 7 in die Eintrittskammer 5 eintretende Strom 20 des heißen Prozessgases teilt sich in zwei Teilströme 21, 22. Der erste Teilstrom 21 durchströmt die Wärmetauscherrohre 2 und wird dabei gekühlt. Der Teilstrom 21 gelangt nach dem Durchströmen der Wärmetauscherrohre 2 in die Austrittskammer 6. Der zweite Teilstrom 22 durchströmt das Bypassrohr 11, wobei der zweite Teilstrom 22 aufgrund des vergleichsweise großen Durchmessers des Bypassrohres 11 keine Kühlung erfährt.

Befindet sich der Kolben 13 in der das Bypassrohr 11 verschließenden Stellung (Fig. 2), durchströmt das gesamte über den Eintrittsstutzen 7 zugeführte Gas die Wärmetauscherrohre 2, tritt in die Austrittskammer 6 ein und wird über den Austrittsstutzen 8 abgeführt.

Ist der Kolben 13 voll geöffnet, ist der Durchgang durch das Bypassrohr 11 freigegeben (Fig. 3). Das zugeführte Gas strömt nun ausschließlich durch das Bypassrohr 11 und das geöffnete Führungsrohr 12 in den Austrittsstutzen 8. In der Offenstellung des Kolbens 13 übergreift gleichzeitig der zylindrische Schieber 17 den Austrittsstutzen 8 und die ringförmige, das Führungsrohr 12 umgebende Platte 19 in einer Weise, dass das Bypassrohr 11 und der Austrittsstutzen 8 von der Austrittskammer 6 abgetrennt sind. Ein eventueller Zutritt des die Wärmetauscherrohre 2 durchströmenden ersten Teilstromes 21 in den Austrittsstutzen 8 wird dadurch verhindert.

In der teilweise geöffneten oder geschlossenen Stellung des Kolbens 13 (Fig. 1) treten beide Teilströme 21, 22 in den Austrittsstutzen 8 ein und werden dort miteinander vermischt. Entsprechend den Anteilen der Teilströme 21, 22, die sich aus der Stellung des Kolbens 13 ergeben, nimmt das austretende Gas die geforderte Endtemperatur ein.

## Patentansprüche

1. Wärmetauscher zur Kühlung von heißen Gasen aus petrochemischen Anlagen durch verdampfendes Wasser bestehend aus Wärmestauscherrohren (2), aus je einer Eintrittskammer (5) und einer Austrittskammer (6), in die die Wärmeaustauscherrohre (2) einmünden, und aus einem Bypassrohr (11), das den Wärmetauscher etwa mittig und parallel zu den Wärmetauscherrohren (2) durchsetzt und die Eintrittskammer (5) mit der Austrittskammer (6) verbindet, wobei ein Verschlussorgan in den Querschnitt des Bypassrohres (11) einführbar angeordnet ist und den Querschnitt ganz oder teilweise verschließt oder freigibt und wobei das Verschlussorgan mit einer rückwärtigen, nach außen geführten Betätigungsstange (14) versehen ist, **dadurch gekennzeichnet, dass** das Bypassrohr (11) mit einem Führungsrohr (12) dicht verbunden ist, dass in dem Führungsrohr (12) ein als Verschlussorgan ausgebildeter Kolben (13) axial verschiebbar angeordnet ist, dass der Kolben (13) doppelwandig ausgeführt ist und dass in der Doppelwand (15) des Kolbens (13) von einem Kühlmittel durchflossene Kühlkanäle (23) angebracht sind.

2. Wärmetauscher nach Anspruch 1, **dadurch gekennzeichnet, dass** durch die Betätigungsstange (14) eine Kühlmittelzuführungsleitung (24) angeordnet ist, die mit den Kühlkanälen (23) in der Doppelwand (15) des Kolbens (13) verbunden sind.

3. Wärmetauscher nach Anspruch 1 oder 2, **dadurch gekennzeichnet, dass** der Kolben (13) als Hohlzylinder ausgebildet ist.

4. Wärmetauscher nach Anspruch 3, **dadurch gekennzeichnet, dass** in dem Hohlzylinder ein Kern (16) aus einer keramischen Masse angeordnet ist.

5. Wärmetauscher nach einem der Ansprüche 1 bis 4, **dadurch gekennzeichnet, dass** das Führungsrohr (12) senkrecht zur Längsachse des Bypassrohres (11) und koaxial zu dem Austrittsstutzen (8) angeordnet ist.

6. Wärmetauscher nach einem der Ansprüche 1 bis 5, **dadurch gekennzeichnet, dass** unterhalb des Kolbens (13) ein zylindrischer Schieber (17) über einen Kragarm (18) mit der Betätigungsstange (14) verbunden ist und dass der zylindrische Schieber (17) in der das Bypassrohr (11) verschließenden Stellung des Kolbens (13) das Bypassrohr (11) und den Austrittsstutzen (8) von der Austrittskammer (6) trennt.

## Claims

1. Heat exchanger for cooling hot gases from petrochemical plants by vaporised water, consisting of heat exchange tubes (2), a respective inlet chamber (5) and outlet chamber (6) into which the heat exchange tubes (2) open, and a bypass tube (11) which penetrates the heat exchanger approximately centrally and parallelly to the heat exchange tubes (2) and connects the inlet chamber (5) with the outlet chamber (6), wherein a closure element is arranged to be introducible to the cross-section of the bypass tube (11) and closes or frees the cross-section entirely or partly and wherein the closure element is provided with a rearward actuating rod (14) led outwardly, **characterised in that** the bypass tube (11) is tightly connected with a guide tube (12), that a piston (13) constructed as a closure element is arranged in the guide tube (12) to be axially displaceable, that the piston (13) is of double-wall construction and that coolant channels (23) flowed through by a coolant are formed in the double wall (15) of the piston (13).

2. Heat exchanger according to claim 1, **characterised in that** a coolant feed duct (24) connected with the cooling channels (23) in the double wall (15) of the piston (13) is arranged through the actuable rod (14).

3. Heat exchanger according to claim 1 or 2, **characterised in that** the piston (13) is formed as a hollow cylinder.

4. Heat exchanger according to claim 3, **characterised in that** a core (16) of a ceramic mass is arranged in the hollow cylinder.

5. Heat exchanger according to one of claims 1 to 4, **characterised in that** the guide tube (12) is arranged perpendicularly to the longitudinal axis of the bypass tube (11) and coaxially with the outlet stub pipe (8).

6. Heat exchanger according to one of claims 1 to 5, **characterised in that** below the piston (13) a cylindrical slider (17) is connected by way of a projecting arm (18) with the actuating rod (14) and that the cylindrical slider (17) in the setting of the piston (13) closing the bypass tube (11) separates the bypass tube (11) and the outlet stub pipe (8) from the outlet chamber (6).

## Revendications

1. Échangeur de chaleur destiné à refroidir des gaz chauds provenant d'installations pétrochimiques au moyen d'eau en cours d'évaporation, constitué de tubes d'échangeur de chaleur (2), de chaque fois une chambre d'entrée (5) et une chambre de sortie (6) dans lesquelles débouchent les tubes d'échangeur de chaleur (2) et d'un tube en dérivation (11) qui traverse l'échangeur de chaleur sensiblement au centre et parallèlement aux tubes d'échangeur de chaleur (2) et relie la chambre d'entrée (5) à la chambre de sortie (6), un organe obturateur étant disposé de manière à pouvoir être introduit dans la section transversale du tube en dérivation (11) et obturant ou libérant totalement ou partiellement la section transversale, et l'organe obturateur étant pourvu d'une tige de commande (14) arrière sortant vers l'extérieur, **caractérisé en ce que** le tube en dérivation (11) est relié de manière étanche à un tube-guide (12), qu'un piston (13) réalisé en tant qu'organe obturateur est monté pour coulisser axialement dans le tube-guide (12), que le piston (13) est réalisé à double paroi et que des canaux de refroidissement (23) parcourus par un liquide de refroidissement sont ménagés dans la double paroi (15) du piston (13).

2. Échangeur de chaleur selon la revendication 1, **caractérisé en ce qu'**à travers la tige de commande (14) est disposée une conduite d'alimentation en liquide de refroidissement (24) qui est reliée aux canaux de refroidissement (23) dans la double paroi (15) du piston (13).

3. Échangeur de chaleur selon la revendication 1 ou 2 **caractérisé en ce que** le piston (13) est réalisé en tant que cylindre creux.

4. Échangeur de chaleur selon la revendication 3, **caractérisé en ce que** dans le cylindre creux est disposé une âme (16) formée d'une masse céramique.

5. Échangeur de chaleur selon l'une des revendications 1 à 4, **caractérisé en ce que** le tube-guide (12) est disposé perpendiculairement à l'axe longitudinal du tube en dérivation (11) et coaxialement par rapport à la tubulure de sortie (8).

6. Échangeur de chaleur selon l'une des revendications 1 à 5, **caractérisé en ce qu'**en dessous du piston (13), un coulisseau cylindrique (17) est relié à la tige de commande (14) par l'intermédiaire d'un bras en porte-à-faux (18) et que dans la position d'obturation du piston (13) le coulisseau cylindrique (17) sépare le tube en dérivation (11) et la tubulure de sortie (8) par rapport à la chambre de sortie (6).
